# EUROPÄISCHE PATENTSCHRIFT

(11) **EP 0 004 359 B1**
(45) Veröffentlichungstag und Bekanntmachung des Hinweises auf die Patenterteilung: **03.02.1982**
(21) Anmeldenummer: 79100819.6
(22) Anmeldetag: 16.03.1979
(51) Int. Cl.: F16S 3/02, E06B 3/26

(54) **Wärmeisolierender Profilkörper**
Thermally insulating profiled member
Profilé thermiquement isolant

(30) Priorität: 20.03.1978 DE 2812128
(43) Veröffentlichungstag der Anmeldung: 03.10.1979
(62) Teilanmeldung aus: 81102214.4
(73) Patentinhaber: Nahr, Helmar, Dr. Dr., D-8530 Neustadt/Aisch (DE)
(72) Erfinder: Nahr, Helmar, Dr. Dr., D-8530 Neustadt/Aisch (DE)
(74) Vertreter: Schmidt-Evers, Jürgen, Dipl.-Ing.

## Beschreibung

Die Erfindung betrifft einen wärmeisolierenden Profilkörper, insbesondere zur Verwendung für Tür- oder Fensterrahmen oder dergleichen, bestehend aus zwei Profilschienen aus Metall, vorzugsweise solchen aus Aluminium, die durch zwei aus wärmeisolierendem Werkstoff bestehenden profilierten Verbindungsleisten miteinander verbunden sind, wobei die Verbindungsleisten in hinterschnittenen Nuten der Profilschienen mit Befestigungsstreifen aus einem verformbaren Werkstoff verankert sind.

Nach der DE-B 25 59 599 ist es bekannt, Verbindungsleisten aus Kunststoff mit Spiel in hinterschnittene Nuten der Aluminium-Profilschienen einzuführen und dann die Nutenstege der Profilschienen so zu verbiegen, daß sie seitlich gegen die Verbindungsleisten gedrückt werden. Nach den Ausführungen in der DE - A - 27 24 377 bringt dies jedoch keine langfristige längsverschiebungsfreie Befestigung zwischen den Profilschienen, weil die aus Kunststoff bestehenden Verbindungsleisten unter dem Einfluß der Einspannkräfte oder Klemmkräfte langfristig eine Fließverformung erfahren, die eine Längsverschiebung zwischen den Teilen ermöglicht.

In der DE - A - 27 24 377 wird deshalb zur Behebung dieses Nachteiles vorgeschlagen, zwischen den Profilflanschen der Verbindungsleisten und den Innenwänden der hinterschnittenen Nuten eine durchlaufende Gummieinlage einzulegen, die durch elastische Verformung vorgespannt ist. Es hat sich jedoch in der Praxis herausgestellt, daß Gummi bei dem für die langfristige Arretierung notwendigen hohen Anpreßdrücken zu weich ist und eine zu starke Verformung erfährt.

Der Erfindung liegt deshalb die Aufgabe zugrunde, einen wärmeisolierenden Profilkörper der im Oberbegriff des Patentanspruches 1 beschriebenen Art so zu gestalten, daß die Teile auch bei großer Belastung eine starre Verbindung bilden und daß diese . starre Verbindung mit Sicherheit langfristig erhalten bleibt.

Die Lösung dieser Aufgabe besteht erfindungsgemäß darin, daß die Befestigungsstreifen aus Weich-Aluminium bestehen und über ihre Länge kontinuierlich oder in Abständen gestaucht sind.

Weich-Aluminium ist weniger stark verformbar als Gummi, jedoch stärker verformbar als das Aluminium der Profilschienen. Es ist daher in der Lage, dauerhaft eine hohen Druck aufzunehmen und sich dabei einerseits in den Kunststoff der Verbindungsleisten einzudrücken und andererseits in durch Rauhigkeit der Nutenwandung gebildete Hohlräume einzudringen. Auf diese Weise wird eine dauerhafte außerordentlich starre Verbindung der Teile geschaffen.

Wenn die Verbindungsleisten, wie bekannt,-im Profilschnitt gesehen-zwei in die hinterschnittenen Nuten eingreifende parallele Verankerungsschenkel und einen die Verankerungsschenkel verbindenden Verbindungsschenkel aufweisen, so kann eine zweckmässige Ausgestaltung der erfindungsgemässen Lösung darin bestehen, daß jeder Befestigungsstreifen an der von dem jeweiligen Verankerungsschenkel weggerichteten Seite des Verbindungsschenkels in die betreffende Nute eingelegt und an seinem der Nutenöffnung zugewandten Rand gestaucht ist.

Das Stauchen in Abständen kann mittels eines mit Druck über den der Nutenöffnung zugewandten Rand des betreffenden Befestigungsstreifens geführten Zahnrades erfolgen.

Alternativ dazu ist es möglich, daß das Stauchen gegenüberliegender Befestigungsstreifen an einer Verbindungsleiste mittels zwei die Profilschienen gleichzeitig auf Paßabstand drückenden Zahnrädern erfolgt.

Ein Ausführungsbeispiel der Erfindung wird nachfolgend anhand der Zeichnung beschrieben.

Die Zeichnung zeigt im Schnitt zwei Alumium-Profilschienen 1 und 2, die durch je zwei Verbindungsleisten 6, 7 miteinander verbunden sind. Jede der beiden Profilschienen 1, 2 weist dazu zwei hinterschnittene Nuten 5 auf. Jede hinterschnittene Nut ist von einem geraden Steg 3 und einem L-förmigen Steg 4 gebildet. Die beiden Stege stehen gegen die jeweils andere Profilschiene vor. Die Verbindungsleisten bestehen aus Kunststoff und haben C-Profil. Das bedeutet, sie bestehen aus zwei Verankerungsschenkeln 13, 14, die durch einen Verbindungsschenkel 12 miteinander verbunden sind. Die Verankerungsschenkel ragen in die von den L-Stegen 4 umschlossenen hinterschnittenen Nuten 5 hinein.

Zur Arretierung der Verbindungsleisten 6, 7 in den Hinterschnittenen Nuten 5, in denen sie normaleweise Spiel haben, sind in die Nuten noch Befestigungsstreifen 8 eingelegt. Diese bestehen aus Weich-Aluminium. Die Befestigungsstreifen sind zwischen die Seite des Verbindungsschenkels 12, die von dem betreffenden Verankerungsschenkel 13, 14 abgewandt ist sowie die Innenwand des geraden Steges 3 eingelegt.

Über die Befestigungsstreifen werden dann zwei Zahnräder 10, 11 geführt, die von einem Antriebsmechanismus 9 angetrieben werden. Die Zahnräder 10, 11 stauchen die Befestigungsstreifen 8 in regelmässigen Abständen. Außerdem drücken die Zahnräder 10, 11 die Profilschienen 1, 2 in den vorgesehen Paßabstand. Nach dem Stauchen der Befestigungsstreifen 8 ist der aus den Profilschienen 1, 2 und den Verbindungsleisten 6, 7 gebildete Profilkörper starr und stabil. Bemerkenswert ist noch, daß sich die gestauchten Teile der Befestigungsstreifen 8 in die durch Rauhigkeit der Nutenwandung gebildeten Hohlräume der Profilschienen 1, 2 und in das KunststoffMaterial der Verbindungsleisten 6, 7 eindrückt.

## Patentansprüche

1. Wärmeisolierender Profilkörper, insbesondere zur Verwendung für Tür- oder Fensterrahmen oder dergleichen, bestehend aus zwei Profilschienen (1, 2) aus Metall, vorzugsweise solchen aus Aluminium, die durch zwei aus wärmeisolierendem Werkstoff bestehenden profilierten Verbindungsleisten (6, 7) miteinander verbunden sind, wobei die Verbindungsleisten (6, 7) in hinterschnittenen Nuten (5) der Profilschienen (1, 2) mit Befestigungsstreifen (8) aus einem verformbaren Werkstoff verankert sind, dadurch gekennzeichnet, daß die Befestigungsstreifen (8) aus Weich-Aluminium bestehen und über ihre Länge kontinuierlich oder in Abständen gestaucht sind.

2. Wärmeisolierender Profilkörper nach Anspruch 1, bei dem die Verbindungsleisten (6, 7)-im Profilschnitt gesehen-zwei in die hinterschnittenen Nuten (5) eingreifende parallele Verankerungsschenkel (13, 14) und einen die Verankerungsschenkel (13, 14) verbindenden Verbindungsschenkel (12) aufweisen, dadurch gekennzeichnet, daß die Befestigungsstreifen (8) an der von dem jeweiligen Verankerungsschenkel (13, 14) weggerichteten Seite des Verbindungsschenkels (12) in die betreffende Nute (5) eingelegt und an seinem der Nutenöffnung zugewandten Rand gestaucht sind.

3. Wärmeisolierender Profilkörper nach Anspruch 2, dadurch gekennzeichnet, daß das Stauchen in Abständen mittels eines mit Druck über den der Nutenöffnung zugewandten Rand des betreffenden Befestigungsstreifens (8) geführten Zahnrades erfolgt.

4. Wärmeisolierender Profilkörper nach Anspruch 2, dadurch gekennzeichnet, daß das Stauchen gegenüberliegender Befestigungsstreifen (8) an einer Verbindungsleiste (6, 7) mittels zwei die Profilschienen (1,2) gleichzeitig auf Paßabstand drückenden Zahnrädern (10, 11) erfolgt.

## Revendications

1-Elément profilé isolant thermique, destiné notamment à être utilisé dans des chassis de porte ou de fenêtre ou similaire, oomprenant deux barres profilées (1, 2) en métal, de préférence en aluminium, qui sont assemblées entre elles par deux bandes d'assemblage (6, 7) profilées, réalisées en une matière plastique isolante thermique, les bandes d'assemblage (6, 7) étant ancrées dans des rainures en retrait (5) des barres profilées, par des bandes de fixation (8) en une matière déformable, caractérisé en ce que les bandes de fixation (8) sont réalisées en aluminium doux et qu'elles sont refoulées suivant leur longueur, de. façon continue ou à intervalles.

2-Elément profilé isolant thermique selon la revendication 1, dans lequel les bandes d'assemblage (6, 7)-vues en section transversale-comportent deux ailes d'ancrage (13, 14) parallèles, encastrées dans les rainures en retrait (5), et une aile de liaison (12) qui relie les ailes d'ancrage (13, 14), caractérisé en ce que les bandes de fixation (8) sont introduites dans les rainures (5) correspondantes sur le côté de l'aile de liaison (12) opposé aux ailes d'ancrage (13, 14) et sont refoulées par leur bord tourné vers l'ouverture de la rainure.

3-Elément profilé isolant thermique selon la revendication 2, caractérisé en ce que le refoulement à intervalles est effectué au moyen d'une roue dentée guidée sous pression sur le bord de la bande de fixation (8) correspondante, tournée vers l'ouverture de la rainure.

4-Elément profilé isolant thermique selon la revendication 2, caractérisé en ce que le refoulement de bandes de fixation (8) opposées sur une bande d'assemblage (6, 7) est effectué au moyen de deux roues dentées (10, 11) qui repoussent simultanément les barres profilées (1, 2) à l'intervalle voulu.

## Claims

1. Heat-insulating sectional member, more especially to be used for door frames or window frames or the like, consisting of two sectional rails (1, 2) of metal, more especially those of aluminium, which are interconnected by two sectional connecting strips (6, 7) consisting of heat-insulating material, the connecting strips (6, 7) being anchored in undercut channels (5) of the sectional rails (1, 2) with securing strips (8) of a deformable material, characterised in that the securing strips (8) consist of soft aluminium and are swaged or indented continuously or at intervals throughout their length.

2. Heat-insulating sectional member according to Claim 1, in which the connecting strips (6, 7)-seen in section-comprise two parallel anchoring arms (13, 14) engaging in the undercut channels (5) and a connecting leg (12) which connects the anchoring arms (13, 14), characterised in that the connecting strips (8) on that side of the connecting leg (12) which faces away from the respective anchoring arm (13, 14) are fitted into the corresponding channel (5) and are swaged or indented on its rim facing the channel opening.

3. Heat-insulating section member according to Claim 2, characterised in that the indentation is effected at intervals by means of a gear-wheel guided under pressure over that rim of the corresponding securing strip (8) which is facing the channel opening.

4. Heat-insulating section member according to Claim 2, characterised in that the swaging or indentation of opposite securing strips (8) on one connecting strip (6, 7) is effected by means of two gear-wheels (10, 11) applying pressure to the section rails (1, 2) simultaneously at a suitable spacing.
